# EUROPÄISCHE PATENTSCHRIFT

(11) **EP 0 201 107 B1**
(45) Veröffentlichungstag und Bekanntmachung des Hinweises auf die Patenterteilung: **06.04.1988**
(21) Anmeldenummer: 86106355.0
(22) Anmeldetag: 09.05.1986
(51) Int. Cl.: A45D 29/00

(54) **Vorrichtung zum Aushärten von lichthärtendem Fingernagel- und Fussnagelersatz**
Device for curing fingernail substitutes by light
Dispositif pour durcir à lumière des ongles artificiels

(30) Priorität: 09.05.1985 DE 3516773
(43) Veröffentlichungstag der Anmeldung: 12.11.1986
(73) Patentinhaber: NK-Optik Gesellschaft für elektro-optische Geräte mbH, D-8000 München 71 (DE)
(72) Erfinder: Kreitmair, Albert, D-8000 München 71 (DE)
(74) Vertreter: Kehl, Günther, Dipl.-Phys.

(56) Entgegenhaltungen:
- AT-B- 375 019
- DE-A- 3 140 258
- US-A- 3 896 014
- Lee pharmaceuticals, Lee UV nails, 1975, USA

## Beschreibung

Die Erfindung bezieht sich auf eine Fingernagel- oder Fußnagelaushärtevorrichtung zum Aushärten von lichthärtendem Fingernagel-oder Fußnagelersatz wie sie beispielsweise aus der Veröffentlichung von der pharmaceuticals, Lee UV nails, 1975, USA bekannt geworden ist.

Künstliche Finger- oder Fußnägel, die zur Ergänzung teilweise beschädigter Nägel oder beispielsweise als Nagelersatz so lange dienen, bis ein natürlicher Nagel nach einem Unfall nachgewachsen ist, wurden bislang aus chemisch härtenden Substanzen hergestellt. Aus der US-A-3896 014 ist eine Nagellackzusammensetzung bekannt, zu deren Aushärtung die Strahlung einer Bogenentladungslampe vorsehen ist.

Die Verwendung von lichthärtenden Substanzen in der medizinischen Technik, beispielsweise zum Stillegen gebrochener Gliedmaßen ist an sich bekannt. Diese Substanzen härten unter Lichteinstrahlung, vorzugsweise im UV-Bereich aus (unter Licht soll hier wie im Folgenden nicht nur sichtbares Licht, sondern auch ultraviolette Strahlung verstanden werden).

Der Erfindung liegt die Aufgabe zugrunde, eine Vorrichtung zum Aushärten von lichthärtendem Fingernagel- oder Fußnagelersatz zu schaffen, die einfach aufgebaut und kostengünstig herzustellen ist und mit der künstliche Fingernägel oder Fußnägel unter präzise reproduzierbaren Bedingungen in zuverlässiger Weise ausgehärtet werden können.

Diese Aufgabe ist bei einer Vorrichtung der eingangs genannten Art, durch eine Auflageplatte und mindestens eine im Abstand zu der Auflageplatte angeordnete Niederdruckleuchtstoffröhre gelöst.

Die Strahlung einer Niederdruckleuchtstoffröhre, die üblicherweise in einem Spektralbereich von 320 nm bis 520 nm liegt, hat sich zur Aushärtung von künstlichen Finger- oder Fußnägeln als überraschend vorteilhaft erwiesen und zu gleichbleibenden Ergebnissen geführt. Dadurch, daß weiterhin erfindungsgemäß eine Auflageplatte für die Hand oder den Fuß des Patienten vorgesehen ist und somit der Abstand zwischen der Strahlungsquelle und dem zu behandelnden Objekt stets der gleiche ist, lassen sich konstante und somit reproduzierbare Bestrahlungsverhältnisse erzielen. Über- und Unterdosierungen der Strahlung, die durch zu geringen oder zu großen Abstand zwischen Strahlungsquelle und Objekt hervorgerufen werden könnten, werden vermieden.

Eine in konstruktionstechnischer Sicht besonders vorteilhafte Ausführungsform der Erfindung zeichnet sich dadurch aus, daß die Niederdruckleuchtstoffröhre an einem an der Auflageplatte befestigten Träger angeordnet ist. Auf diese Weise gibt sich ein kompaktes Gerät, bestehend aus Auflageplatte, Träger und Leuchtstoffröhre. Dabei kann vorteilhafterweise die Stromversorgung sowie der Sockel für die Niederdruckleuchtstoffröhre in dem Träger angeordnet sein.

Nach einer besonders vorteilhaften Ausführungsform der Erfindung sind mehrere achsparallele, vorzugsweise vier bis sechs Niederdruckleuchtstoffröhren vorgesehen. Hierdurch läßt sich eine besonders gleichmäßige Bestrahlung sämtlicher Fingernägel einer Hand erzielen. Wenn dabei die Niederdruckleuchtstoffröhren nach einer weiteren vorteilhaften Weiterbildung des Erfindungsgedankens so angeordnet sind, daß die Schnittpunkte ihrer Längsachsen mit einer zu den Achsen senkrechten Ebenen auf einer bogenförmigen Kurve liegen, wird auch der Nagel am Daumen einer Hand der üblicherweise bei einer auf eine flache Platte gelegten Hand nahezu senkrecht zu dieser Platte steht, mit gleicher Intensität wie die anderen Nägel der Hand bestrahlt, da sich durch die Anordnung der Niederdruckleuchtstoffröhren in Bogenform gewissermaßen ein Bestrahlungstunnel ergibt.

Unter sicherheitstechnischen Überlegungen hat sich eine Ausführungsform als besonders vorteilhaft erwiesen, bei der die Niederdruckleuchtstoffröhren U-förmig ausgebildet und einseitig gesockelt sind. Bei dieser Bauweise kann eine Seite der Leuchtstoffröhren völlig frei von Halterungen und elektrischen Anschlüssen gehalten werden. Zweckmäßigerweise wird die Hand oder der Fuß des Patienten von dieser freien Seite unter die Leuchtstoffröhren, d. h. auf die Auflageplatte gebracht. Eine Berührung mit den Röhrensockeln ist dabei vermieden. Ferner ist die beschriebene Ausführungsform auch unter konstruktionstechnischen Gesichtspunkten vorteilhaft, weil für die Leuchtstoffröhre bzw. die Leuchtstoffröhren nur ein einziger Träger benötigt wird. Entsprechend niedrig sind die Herstellungskosten.

Nach einer weiteren Ausführungsform sind Niederdruckleuchtstoffröhren mit einer Quecksilberdampffüllung vorgesehen. Mit diesen Röhren, die Strahlung mit einer Wellenlänge von 320 nm bis 520 nm vorzugsweise mit einer Wellenlänge von 360 nm bis 450 nm emitieren, konnten hervorragende Ergebnisse bei der Aushärtung von künstlichem Nagelersatz erzielt werden.

Nach einer weiteren vorteilhaften Ausführungsform ist ein Schutzgehäuse mit einer an die Form einer Hand oder eines Fußes angepaßten Eingriffsöffnung vorgesehen, durch das die Lichtquelle vor Beschädigung und andererseits die Umgebung vor austretender Strahlung geschützt wird. Ferner deckt das Schutzgehäuse auch alle elektrischen Teile, wie beispielsweise die Spannungsversorgung für die Leuchtstoffröhren ab. Wenn das Schutzgehäuse tunnelförmig ausgebildet ist und insbesondere nach einer weiteren vorteilhaften Ausführungsform die Längsachse des tunnelförmigen Schutzgehäuses parallel zur Längsachse der Niederdruckleuchtstoffröhren ist, kann die Innenwand des Schutzgehäuses als Reflektor verwendet werden, der die Gleichmäßigkeit der Ausleuchtung des Objektes innerhalb der Vorrichtung erhöht und darüber hinaus die Strahlung der Leuchtstoffröhren wirksam ausnützt. Nach einer weiteren vorteilhaften Ausführungsform der Erfindung wird die Reflektionswirkung des weiteren dadurch erhöht, daß die Innenseite des Schutzgehäuses mit einem Reflektor belegt wird. Dieser kann aus einer Folie oder aus plattenförmigem reflektierendem Material bestehen.

Vorteilhafterweise werden in dem Schutzgehäuse Lüftungsschlitze vorgesehen, so daß die durch die Leuchtstoffröhren und die Spannungsversorgung erwärmte Luft wirksam abgezogen wird. Eine Erwärmung des Innenraums der Vorrichtung, die bei empfindlichen Patienten leicht zu Angstgefühlen führen könnte, wird damit vermieden.

Neben der Forderung der gleichmäßigen Ausleuchtung des zu bestrahlenden Objektes, hat sich auch die Bestrahlungsdauer als ein die Qualität der Aushärtung wesentlich beeinflussender Faktor erwiesen. Nach einer besonders vorteilhaften Ausführungsform der Erfindung ist daher eine Meßvorrichtung vorgesehen, die die Bestrahlungszeit erfaßt.

Nach einer besonders vorteilhaften Ausführungsform der Erfindung wird die Bestrahlungszeit gewissermaßen automatisch mit Hilfe einer an der Auflageplatte angeordneten Lichtschranke erfaßt, die einen Zeitgeber dann auslöst, wenn eine Hand oder ein Fuß zu Bestrahlungszwecken in die Vorrichtung eingeführt wird.

Besonders vorteilhaft ist dabei, wenn der Zeitgeber nach Ablauf einer bestimmten, vorzugsweise einstellbaren, Zeit ein Steuersignal erzeugt, das dem Eingang eines akustischen Signalgebers zugeführt wird. Der akustische Signalgeber deutet somit nach Ablauf einer bestimmten Zeit das Ende des Behandlungsvorganges an.

Dabei wird nach einer weiteren Ausführungsform der Erfindung der Signalgeber mit dem Empfänger der Lichtschranke verbunden und erhält von diesem ein Freigabesignal, wenn der Lichtweg in der Lichtschranke unterbrochen ist. Durch dieses Freigabesignal wird sichergestellt, daß nur dann ein akustisches Signal durch den Signalgeber abgegeben wird, wenn der Zeitgeber abgelaufen ist und das zu behandelnde Objekt sich noch in der Vorrichtung befindet.

Nach einer weiteren Ausführungsvariante ist vorgesehen, daß nach Ablauf des Zeitgebers unmittelbar die Stromzufuhr zu den Niederdruckleuchtstoffröhren durch ein Relais unterbrochen wird, so daß eine über die vorgeschriebene Zeitdauer hinausgehende Bestrahlung nicht möglich ist. Die Erfindung wird im folgenden anhand der in den Figuren 1 bis 4 schematisch dargestellten Ausführungsbeispiele näher erläutert. Es zeigt:
Fig. 1 Eine Vorrichtung gemäß der Erfindung in Frontansicht;
Fig. 2 Eine Ansicht der Vorrichtung wie in Figur 1, jedoch bei abgenommenem Schutzgehäuse;
Fig. 3 Eine Draufsicht der in Figur 2 dargestellten Vorrichtung;
Fig. 4 Ein Blockschaltbild einer Bestrahlungszeitmeßeinrichtung;
Fig. 5 Eine Vorderansicht einer weiteren Ausführungsform.

In Figur 1 ist eine Vorrichtung zum Aushärten von lichthärtendem Fingernagel- oder Fußnagelersatz in der Frontansicht dargestellt. Es ist eine Auflegeplatte 1 zu erkennen, an deren einem Ende senkrecht zur Grundfläche der Auflageplatte 1 ein Träger 3 befestigt ist (siehe auch Figuren 2 und 3). Der Träger 3 enthält sechs Halterungen für U-förmige, einseitig gesockelte Niederdruckleuchtstoffröhren 2a-2f. Die Leuchtstoffröhren 2a-2f sind auf dem Träger so angeordnet, daß sie auf diesem auf einer bogenförmigen Kurve liegen. Dabei handelt es sich um einen weit auseinandergezogenen breiten Bogen, der etwas breiter als eine menschliche Hand oder ein menschlicher Fuß ist. Die U-förmigen Leuchtstoffröhren sind dabei so befestigt, daß die Flächennormale einer durch die beiden Mittelachsen der Rohrteile einer Leuchtstoffröhre gehende Fläche etwa in den mittleren Bereich der Auflegeplatte 1 weist, um dort eine optimale Strahlungsausnutzung zu erzielen.

Wie in Figur 1 zu erkennen ist, ist die Vorrichtung mit einem Schutzgehäuse 4 bedeckt, das an der Frontseite eine an die Form einer menschlichen Hand oder eines Fusses angepaßte Eingriffsöffnung 5 aufweist. Das Schutzgehäuse ist tunnelförmig und erstreckt sich in der gleichen Richtung wie die auf dem Träger 3 angeordneten Leuchtstoffröhren. Es ist an seiner Innenseite mit einer reflektierenden Folie (nicht dargestellt) belegt. Auf der Platte 1 ist eine Lichtschranke bestehend aus einem Sender 6 und einem Empfänger 7 angeordnet. Der Sender besteht üblicherweise aus einer Leuchtdiode und der Empfänger 7 aus einer Photozelle. Wie in Figur 3 zu erkennen ist, liegt die Lichtschranke im Frontbereich der Auflageplatte 1, d. h. unmittelbar im Bereich der Eingriffsöffnung 5 des Schutzgehäuses 4. In dem Träger 3 sind (nicht dargestellt) die Spannungsversorgung sowie die elektronischen Teile für die Bestrahlungszeitmeßeinrichtung untergebracht.

In Figur 3 ist zu Illustrationszwecken strichliert eine in die Vorrichtung eingeführte Hand angedeutet.

Der Aufbau der Zeitmeßeinrichtung wird anhand des Blockschaltbildes gemäß Figur 4 erläutert. Eine Stromversorgung 10 versorgt den Sender 6 der Lichtschranke sowie einen elektronischen Zeitgeber 8. Der Auslöseeingang des Zeitgebers 8 ist mit dem Empfänger 7 der Lichtschranke verbunden. Der Signalausgang des Zeitgebers 8 ist mit einem Steuersignaleingang eines akustischen Signalgebers 9 verbunden. Ferner ist der Ausgang des Lichtschrankenempfängers 7 an einen Freigabesignaleingang des Signalgebers 9 angeschlossen.

Die Vorrichtung arbeitet wie folgt:

Durch eine Stromversorgung werden die Quecksilberdampf-NiederdruckLeuchtstoffröhren 2a-2f mit einer Betriebsspannung von etwa 60 Volt beaufschlagt. Die Leuchtstoffröhren geben sichtbares Licht sowie Licht im nahen UV-Bereich ab. Durch die Eingriffsöffnung 5 in dem Schutzgehäuse 4 wird die zu behandelnde Hand oder der zu behandelnde Fuß eingeführt. Dadurch, daß die Leuchtstoffröhren 2a-2f in Form eines breiten Bogens angeordnet sind, werden alle Nägel einer Hand oder eines Fußes gleichmäßig ausgeleuchtet. Da bei einer in natürlicher Weise auf die Auflegeplatte 1 aufgelegten Hand der Daumennagel etwa senkrecht zur Grundfläche der Auflegeplatte 1 steht, wird im Falle einer rechten Hand der Daumennagel vorwiegend durch die Niederdruckleuchtstoffröhre 2a beleuchtet. Im Falle einer linken Hand wäre für die Beleuchtung des Daumennagels überwiegend die Leuchtstoffröhre 2f verantwortlich. Dadurch, daß das Schutzgehäuse 4 innenseitig mit einer reflektierenden Folie belegt ist, wird auch das in Richtung auf das Schutzgehäuse von den Niederdruckleuchtstoffröhren 2a-2f abgestrahlte Licht in Richtung auf das zu behandelnde Objekt geleitet. Bei Einführen einer Hand oder eines Fußes in die Eingriffsöffnung 5 wird der von dem Sender 6 ausgehende von dem Empfänger 7 aufgefangene Lichtstrahl unterbrochen, so daß der Empfänger 7 einen Impuls an den Zeitgeber 8 (siehe Figur 4) abgibt. Dadurch wird der Zeitgeber 8 gestartet. Nach Ablauf einer vorgegebenen, einstellbaren Zeit, gibt der Zeitgeber 8 einen Impuls an den Signalgeber 9. Wenn der Signalgeber 9 gleichzeitig von dem Empfänger 7 eine Freigabesignal empfängt, d. h. wenn der Lichtstrahl der Lichtschranke bei Ablauf des Zeitgebers noch unterbrochen ist, gibt der Signalgeber 9 ein akustisches Warnsignal ab, das auf den Ablauf der Behandlungszeit hinweist.

In Figur 5 ist eine weitere Ausführungform dargestellt, bei der abweichend von der Ausführungsform gemäß Figur 1 nur eine einzige, zentral angeordnete Niederdruckleuchtstoffröhre 2 vorgesehen ist. Diese Vorrichtung ist insbesondere kostengünstig herzustellen. Überraschenderweise hat sich gezeigt, d₃ß bei Verwendung des tunnelförmigen, an seiner Innenseite mit einer Reflektionsfolie belegten Schutzgehäuses 4 auch mit dieser vereinfachten Vorrichtung zumindest zufriedenstellende Ergebnisse bei der Aushärtung erzielt werden konnten.

## Patentansprüche

1. Fingernagel- oder Fußnagelaushärtevorrichtung zum Aushärten von lichthärtendem Fingernagel- oder Fußnagelersatz, gekennzeichnet durch eine Auflageplatte (1) und mindestens eine im Abstand zu der Auflageplatte (1) angeordnete Niederdruck-Leuchtstoffröhre (2).

2. Vorrichtung nach Anspruch 1, dadurch gekennzeichnet, daß die Niederdruckleuchtstoffröhre (2) an einem an der Auflageplatte (1) befestigten Träger (3) angeordnet ist.

3. Vorrichtung nach Anspruch 1 oder 2, dadurch gekennzeichnet, daß mehrere achsparallele Niederdruckleuchtstoffröhren (2a-2f) vorgesehen sind.

4. Vorrichtung nach Anspruch 3, dadurch gekennzeichnet, daß die Niederdruckleuchtstoffröhren (2a-2f) so angeordnet sind, daß die Schnittpunkte ihrer Längsachsen mit einer zu den Längsachsen senkrechten Ebene auf einer bogenförmigen Kurve liegen.

5. Vorrichtung nach einem der Ansprüche 1 bis 4, dadurch gekennzeichnet, daß die Niederdruckleuchtstoffröhre (2) bzw. die Niederdruckleuchtstoffröhren (2a-2f) U-förmig ausgebildet und einseitig gesockelt ist bzw. sind.

6. Vorrichtung nach einem der Ansprüche 1 bis 5, dadurch gekennzeichnet, daß die Niederdruckleuchtstoffröhre (2) bzw. die Niederdruckleuchtstoffröhren (2a-2f) eine Quecksilberdampffüllung enthält bzw. enthalten.

7. Vorrichtung nach einem der Ansprüche 1 bis 6, dadurch gekennzeichnet, daß die Niederdruckleuchtstoffröhre (2) bzw. die Niederdruckleuchtstoffröhren (2a-2f) Strahlung mit einer Wellenlänge von 320 nm bis 520 nm emittiert bzw. emittieren.

8. Vorrichtung nach einem der Ansprüche 1 bis 7, dadurch gekennzeichnet, daß die Niederdruckleuchtstoffröhre (2) bzw. die Niederdruckleuchtstoffröhren (2a-2f) Strahlung mit einer Wellenlänge von 360 nm bis 450 nm emittiert bzw. emittieren.

9. Vorrichtung nach einem der Ansprüche 1 bis 8, gekennzeichnet durch ein Schutzgehäuse (4) mit einer an die Form einer Hand oder eines Fußes angepaßten Eingriffsöffnung (5).

10. Vorrichtung nach Anspruch 9, dadurch gekennzeichnet, daß das Schutzgehäuse (4) , tunnelförmig ist.

11. Vorrichtung nach Anspruch 10 und Anspruch 3 oder Anspruch 4, dadurch gekennzeichnet, daß die Längsachse des tunnelförmigen Schutzgehäuses (4) parallel zur Längsachse der Niederdruckleuchtstoffröhren (2a-2f) ist.

12. Vorrichtung nach einem der Ansprüche 9 bis 11, dadurch gekennzeichnet, daß das Schutzgehäuse (4) innenseitig mit einem Reflektor belegt ist.

13. Vorrichtung nach einem der Ansprüche 1 bis 12, gekennzeichnet durch eine die Bestrahlungszeit erfassende Meßeinrichtung (6, 7,8)

14. Vorrichtung nach Anspruch 13, dadurch gekennzeichnet, daß die Meßeinrichtung aus einer an der Auflageplatte (1) angeordneten, einen Zeitgeber (8) auslösenden Lichtschranke (6, 7) besteht.

15. Vorrichtung nach Anspruch 14, dadurch gekennzeichnet, daß der Zeitgeber (8) nach Ablauf einer bestimmten Zeit ein Steuersignal erzeugt, das dem Steuereingang eines akustischen Signalgebers (9) zuführbar ist.

16. Vorrichtung nach Anspruch 15, dadurch gekennzeichnet, daß der Signalgeber (9) mit dem Empfängerteil (7) der Lichtschranke (6, 7) verbunden ist und von diesem ein Freigabesignal erhält, wenn der Lichtweg unterbrochen ist.

## Claims

1. A fingernail or toenail curing device for curing a light-curable fingernail or toenail replacement, characterised by a support plate (1) and at least one low pressure fluorescent lamp (2) arranged at a distance from the support plate (1 ).

2. Device as claimed in claim 1, characterised in that the low pressure fluorescent lamp (2) is arranged on a carrier (3) secured to the support plate (1).

3. Device as claimed in claim 1 or 2, characterised in that a plurality of low pressure fluorescent lamps (2a - 2f) are provided with their axes parallel.

4. Device as claimed in claim 3, characterised in that the low pressure fluorescent lamps (2a - 2f) are so arranged that the points of intersection of their longitudinal axes with a plane perpendicular to the longitudinal axes lie on an arcuate curve.

5. Device as claimed in one of claims 1 to 4, characterised in that the low pressure fluorescent lamp (2) or the low pressure fluorescent lamps (2a - 2f) is or are of U-shape and provided with a socket on one side.

6. Device as claimed in one of claims 1 to 5, characterised in that the low pressure fluorescent lamp (2) or the low pressure fluorescent lamps (2a - 2f) contains or contain a mercury vapour charge.

7. Device as claimed in one of claims 1 to 6, characterised in that the low pressure fluorescent lamp (2) or the low pressure fluorescent lamps (2a - 2f) emits or emit radiation with a wavelength of 320 nm to 520 nm.

8. Device as claimed in one of claims 1 to 7, characterised in that the low pressure fluorescent lamp (2) or the low pressure fluorescent lamps (2a - 2f) emits or emit radiation with a wavelength of 360 nm to 450 nm.

9. Device as claimed in one of claims 1 to 8, characterised by a protective housing (4) with a use opening (5) matched to the shape of a hand or a foot.

10. Deviceas claimed in claim 9, characterised in that the protective housing (4) is of tunnel shape.

11. Deviceas claimed in claim 10 and claim 3 or claim 4, characterised in that the longitudinal axis of the tunnel-shaped protective housing (4) is parallel to the longitudinal axis of the low pressure fluorescent lamps (2a-2f).

12. Deviceas claimed in one of claims 9 to 11. characterised in that the protective housing (4) is provided on its interior surface with a reflector.

13. Deviceas claimed in one of claims 1 to 12, characterised by a measuring device (6,7,8) which detects the radiation time.

14. Deviceas claimed in claim 13, characterised in that the measuring device comprises a light barrier (6,7) which is disposed on the support plate (1) andtriggers a timer (8).

15. Deviceas claimed in claim 14, characterised in that afterthe expiry of a predetermined time the timer (8) produces a control signal which may be supplied to the control inlet of an acoustic signal transmitter (9).

16. Deviceas claimed in claim 15, characterised in that the signal transmitter (9) is connected to the receiverportion (7) of the light barrier (6,7) and receivesa release signal from it when the light path is interrupted.

## Revendications

1. Dispositif pour durcir à la lumière des ongles artificiels, caractérisé par une plaque d'appui (1) et, au moins, un tube fluorescent à basse pression (2) disposé à une certaine distance par rapport à la plaque d'appui.

2. Dispositif selon la revendication 1, caractérisé en ce que le tube fluorescent à basse pression (2) est disposé sur un support (3) fixé sur la plaque d'appui (1).

3. Dispositif selon la revendication 1 ou 2, caractérisé en ce qu'il est prévu plusieurs tubes fluorescents basse pression (2a-2f) à axes parallèles.

4. Dispositif selon la revendication 3, caractérisé en ce que les tubes fluorescents (2a-2f) sont disposés de sorte que les intersections de leurs axes longitudinaux avec un plan perpendiculaire aux axes longitudinaux se situent sur une courbe en forme d'arc.

5. Disposa selon l'une quelconque des revendications 1 à 4, caractérisé en ce que le tube fluorescent à basse pression (2) ou les tubes fluorescents à basse pression (2a-2f), respectivement, sont conformés en forme de U, avec des socles sur un côté.

6. Dispositif selon l'une quelconque des revendications 1 à 5, caractérisé en ce que le tube fluorescent à basse pression (2) ou les tubes fluorescents à basse pression (2a-2f), respectivement, sont remplis de vapeur de mercure.

7. Dispositif selon l'une quelconque des revendications 1 à 6, caractérisé en ce que le tube fluorescent à basse pression (2) ou les tubes fluorescents à basse pression (2a-2f), respectivement, émettent un rayonnement d'une longueur d'onde comprise entre 320 nm et 520 nm.

8. Dispositif selon l'une quelconque des revendications 1 à 7, caractérisé en ce que le tube fluorescent à basse pression (2) ou les tubes fluorescents à basse pression (2a-2f), respectivement, émet ou émettent un rayonnement d'une longueur d'onde de 360 nm à 450 nm.

9. Dispositif selon l'une quelconque des revendications 1 à 8, caractérisé par un capot de protection (4) muni d'une ouverture d'entrée (5) dont la forme est adaptée à celle d'une main ou d'un pied.

10. Dispositif selon la revendication 9, caractérisé en ce que le capot de protection (4) est en forme de tunnel.

11. Dispositif selon la revendication 10 et la revendication 3 ou 4, caractérisé en ce que l'axe longitudinal du capot de protection (4) en forme de tunnel est parallèle à l'axe longitudinal des tubes fluorescents à basse pression (2a-2f).

12. Dispositif selon l'une quelconque des revendications 9 à 11, caractérisé en ce que le capot de protection (4) est revêtu d'un réflecteur sur sa face interne.

13. Dispositif selon l'une quelconque des revendications 1 à 12, caractérisé par un dispositif de mesure enregistrant le temps d'irradiation (6, 7, 8)

14. Dispositif selon la revendication 13, caractérisé en ce que le dispositif de mesure comprend une barrière lumineuse (6, 7) fixée sur la plaque d'appui (1), et qui enclenche une minuterie (8).

15. Dispositif selon la revendication 14, caractérisé en ce que la minuterie (8) génère, après l'expiration d'un temps déterminé, un signal de commande qui peut être dirigé sur l'entrée de commande d'un émetteur de signaux sonores (9).

16. Dispositif selon la revendication 15, caractérisé en ce que l'émetteur de signaux (9) est relié à la partie réception (7) de la barrière lumineuse (6, 7) et reçoit de celle-ci un signal de validation dès que le trajet du faisceau est interrompu.
